# FASCICULE DE BREVET EUROPEEN

(11) **EP 0 233 803 B1**
(45) Date de publication et mention de la délivrance du brevet: **16.05.1990**
(21) Numéro de dépôt: 87400084.7
(22) Date de dépôt: 15.01.1987
(51) Int. Cl.: B01L 9/02

(54) **Table de laboratoire**
Labortisch
Laboratory bench

(30) Priorité: 23.01.1986 FR 8600951
(43) Date de publication de la demande: 26.08.1987
(73) Titulaire: Hauville, François, F-76320 Caudebec-les-Elbeuf (FR)
(72) Inventeur: Hauville, François, F-76320 Caudebec-les-Elbeuf (FR)
(74) Mandataire: Armengaud Ainé, Charles

(56) Documents cités:
- FR-A- 1 201 651
- US-A- 1 480 168
- US-A- 3 040 675
- US-A- 3 181 484
- US-A- 4 050 752

## Description

La présente invention concerne une table, notamment de laboratoire, perfectionnée.

La condition essentielle que doit satisfaire une table, notamment de laboratoire, est d'offrir un plan de travail dont la surface est aussi dégagée que possible des saillies et obstacles qui peuvent résulter de la présence d'organes et de moyens, tels que prises, robinets, cuvettes et autres, nécessaires aussi bien pour amener au plan de travail les diverses "utilités", telles qu'énergie électrique, fluides de toutes sortes, que pour évacuer les résidus des travaux effectués sur la table.

Cette condition n'est guère satisfaite par les tables connues, dans lesquelles les utilités dont il vient d'être question, toujours placées à l'arrière du plateau de la table, l'encombrent au détriment des appareils qu'elle reçoit sur son plan de travail, ces mêmes appareils nuisant à l'accessibilité, pour utilisation ou réglage, des utilités dont s'agit.

Il est certes connu, pour remédier partiellement à ces défauts, de disposer certains moyens ou organes, tels que prises de courant électrique, sur la retombée avant de la table, mais alors des fils d'alimentation des appareils pendent sur la face avant de la table, pour ensuite repartir vers l'arrière des appareils où leur branchement s'effectue habituellement. Ce placement frontal des prises électriques a pour inconvénient d'occasionner l'accrochage accidentel des fils placés sur l'avant de la table, ce qui peut entraîner la chute des appareils et de leurs accessoires. Ce placement a aussi pour inconvénient de faire courir sur le plan de travail des fils nécessaires au raccordement des appareils, ce qui encombre la surface de travail et rend difficile son utilisation et son nettoyage.

Par ailleurs, le fait de disposer des robinetteries d'eau, de gaz, des prises de courant et des cuvettes encastrées sur un plan de travail rend celui-ci inamovible et ne permet pas de le lever pour accéder aisément aux tuyauteries principales d'alimentation, pour effectuer toutes opérations d'entretien, de dépannage, ainsi que des raccordements complémentaires.

Dans ces conditions, la transformation, en vue de l'adaptation de la table à d'autres utilisations que celle prévue à l'origine est extrêmement difficile, comme, par exemple, la création d'un poste d'eau constitué d'une cuvette encastrée et de son évacuation ou du montage d'une robinetterie supplémentaire.

Le principal défaut des tables de conception traditionnelle vient, en définitive, du positionnement des utilités sur la partie arrière de la table, ce qui rend difficile leur mise en oeuvre quand, comme dans la majorité des cas, les appareils placés devant elles les masquent au point qu'elles ne sont plus accessibles. Dans certains cas d'appareils ou de montages larges et hauts, il est pratiquement impossible d'accéder aux utilités, ce qui est parfois un facteur d'accident, dont la victime est l'utilisateur quand il faut intervenir avec rapidité sur la coupure d'une robinetterie ou d'une alimentation électrique.

La table suivant l'invention est exempte de tous ces inconvénients.

Elle est caractérisée en ce qu'elle présente une face constituant, lors de l'utilisation la face frontale, un canal comportant une paroi arrière sur laquelle vient s'appliquer le plan de travail et qui est munie de perforations pouvant recevoir des utilités telles que prises électriques, robinetteries et arrivées de fluides, une partie parallèle au plan de travail pouvant servir de réceptacle pour les tuyaux et câbles reliant entre eux les appareils utilisés sur la table et leurs accessoires, et une paroi avant protégeant la paroi arrière du canal.

On a décrit ci-après, à titre d'exemple non limitatif, une forme de réalisation de l'invention, en référence aux dessins annexés, sur lesquels:
- la Figure 1 est une vue en perspective;
- la Figure 2 est une vue partielle, en coupe transversale, d'une table de laboratoire suivant l'invention; et,
- les Figures 3 à 5 sont des vues partielles, en perspective, montrant l'adaptation à la table de certains accessoires.

Comme on le voit notamment sur la Figure 1, la table présente une face constituant, lors de son utilisation, sa face frontale, un canal 1 comportant une paroi arriére la. Dans l'exemple traité, le canal 1 est en forme d'U, à fond plat. La paroi verticale arrière la du canal 1 sur laquelle vient s'appliquer le plan de travail 2, est munie de perforations 3 pour recevoir, par exemple, sur des platines s'emboîtant dans ces perforations, des robinetteries 4, des prises électriques 5 et des accessoires divers, se raccordant sur des nappes 6 de distribution d'énergies, placées, par exemple sous le plan de travail 2.

La partie du canal 1 parallèle au plan de travail est utilisée pour conduire et porter les câbles et tuyaux, tels que 7, qui relient les appareils tels que 8, et leurs accessoires, tels que 9 entre eux.

La partie avant 1b du canal 1 protège les câbles et les manoeuvres des robinetteries de fluides, tels que gaz et eau, de tout accrochage accidentel de la part de l'utilisateur, au cours de ses déplacements ou de ses mouvements dans le laboratoire.

Le plan de travail 2 qui peut être monolithique ou en plusieurs éléments juxtaposés, est, suivant l'invention, monté de façon amovible, avantageusement à pivotement, comme le montre la Figure 1. Lorsqu'il est en plusieurs éléments, comme dans l'exemple traité, il est possible de prévoir, à la jonction des éléments, des rainures ou feuillures 11, dans lesquelles peuvent passer les câbles et autres tuyaux provenant de l'arrière des appareils et aboutissant au collecteur 1.

Sous le plan de travail 2 est prévu un second canal 10 adjacent au premier canal 1 et dont la paroi verticale avant est constituée par la paroi verticale arrière la du premier canal 1.

Dans ce second canal aboutissent les câbles et tuyaux en provenance de l'arrière des appareils disposés sur la table, afin d'y être branchés sur les utilités disposées dans le premier canal 1, ou être conduits par celui-ci à un autre emplacement de la table où se trouve, par exemple, un autre appareil nécessitant l'établissement d'une liaison avec le premier appareil.

Grâce aux dispositions adoptées suivant l'invention, il est facile, comme le montrent les Figures 3 à 5, d'adapter à la table, et en un point quelconque de cette dernière, les accessoires les plus divers, tels que tablettes à écrire 12 (Figure 4), porte-éprouvettes 13 et mini-cuvette 14 (Figure 3), écran de protection 15 (Figure 5), prenant appui soit sur le plan de travail, soit sur le fond du canal 1, et, de toute façon, sur un bord tombé 1c que présente le canal 1.

Les extrémités des premier et second canaux sont ouvertes, ce qui permet leur continuité dans le cas du placement de plusieurs tables semblables, bout à bout pour constituer des longueurs déterminées par une pluralité de tables.

On voit, de ce qui précède, que l'invention présente d'importants et nombreux avantages.

Elle permet d'abord, d'une façon générale, de dégager totalement le plan de travail de tous câbles ou tuyaux de liaison, ce qui donne aceaux de liaison, ce qui donne accès libre et instantané aux utilités destinées à être raccordées sur les appareils situés sur la table, aux robinetteries, prises de courant et cuvettes d'évacuation, la surface du plan de travail étant en outre totalement libérée du placement de ces divers moyens et organes.

Par ailleurs, l'invention se prête particulièrement bien à la disposition des tuyauteries principales en nappes horizontales, situées sous le plan de travail amovible et pivotant, rendant ainsi aisé leur montage par un utilisateur en position de travail debout.

Egalement, l'invention permet l'accès facile, par levage du plan de travail, aux tuyauteries principales, pour effectuer tous travaux d'entretien, de raccordements supplémentaires, ou autres.

L'invention permet la fabrication standard et industrialisée de plans de travail libérés de tous percements pour robinetterie ou placement de cuvettes d'évacuation, d'où la possibilité d'une fabrication industrielle de modules standard de tables préfabriquées recevant leur équipement à la demande, répondant ainsi à l'exigence de souplesse d'installation, d'adaptation et de reconversion qu'exigent les laboratoires modernes, en particulier en ce qui concerne le placement, le déplacement des modules de tables et la création d'utilités de toute nature, robinetteries, cuvettes d'évacuation, prises de courant, etc.

Enfin, l'invention se prête particulièrement bien à l'organisation par l'utilisateur de son poste de travail, en ce qui concerne le transport des câbles et tuyaux reliant les appareils entre eux, et à la satisfaction des exigences de sécurité pour l'accès usuel et pour l'intervention d'urgence aux robinets d'arrêt et aux coupures des alimentations électriques.

## Revendications

1. Table de laboratoire caractérisée en ce qu'elle présente une face constituant la face frontale, lors de l'utilisation, un canal (1) comportant une paroi arrière (1a), sur laquelle vient s'appliquer le plan de travail (2) et qui est munie de perforations (3) pouvant recevoir des utilités telles que prises électriques, robinetteries et arrivées de fluides, une partie parallèle au plan de travail pouvant servir de réceptacle pour les tuyaux et câbles reliant entre eux les appareils utilisés sur la table et leurs accessoires, et une paroi avant protégeant la paroi arrière du canal.

2. Table de laboratoire suivant la revendication 1, caractérisée en ce que son plan de travail (2) est amovible et en ce que sous ledit plan de travail est prévu un second canal (10), adjacent au premier canal (1) dont la paroi verticale avant est constituée par la paroi verticale arrière (1a) du premier canal (1), le second canal pouvant recevoir des rampes de distribution de fluides.

3. Table de laboratoire suivant l'une quelconque des revendications précédentes, caractérisée en ce que les extrémités des premier et second canaux (1, 10) sont ouvertes, ce qui permet leur continuité dans le cas du placement de plusieurs tables semblables, bout à bout pour constituer des longueurs déterminées par une pluralité de tables.

## Patentansprüche

1. Labortisch, gekennzeichnet durch eine Seite, die im Benutzungszustand die Vorderseite bildet, durch einen Kanal (1) mit einer Rückwand (1a), auf der die Arbeitsfläche (2) aufliegt und die mit Perforationen zur Aufnahme von technischen Einrichtungen wie etwa Steckdosen, Armaturen und Strömungsmittelzuführungen versehen ist, durch einen zur Arbeitsfläche parallen Teil zur Aufnahme von Rohrleitungen und Kabeln, welche die auf dem Tisch verwendeten Geräte und die dazugehörigen Zusatzeinrichtungen miteinander verbinden, und durch eine die Rückwand des Kanales abschirmende vordere Wand.

2. Labortisch nach Anspruch 1, dadurch gekennzeichnet, daß seine Arbeitsfläche (2) beweglich ist und daß unter dieser Arbeitsfläche ein an den ersten Kanal (1) angrenzender zweiter Kanal (10) vorgesehen ist, dessen senkrechte Wand von der senkrechten Rückwand des ersten Kanales (1) gebildet wird, wobei der zweite Kanal die Strömungsmittelzufuhreinrichtungen aufnehmen kann.

3. Labortisch nach einem der vorhergehenden Ansprüche, dadurch gekennzeichnet, daß der erste und der zweite Kanal (1, 10) jeweils offene Enden aufweisen, wodurch bei Aneinanderreihung mehrerer ähnlicher Tische eine fortlaufende Verbindung der Kanäle an ihren jeweiligen Enden ermöglicht wird, um durch eine Vielzahl von Tischen bestimmte Längen zu erzielen.

## Claims

1. Laboratory bench characterized in that it has a surface forming its front surface during use, a duct (1) comprising a rear wall (1a) on which the worktop (2) is placed and which is provided with perforations (3) able to receive utilities such as electric sockets, taps and fluid inlets, a portion parallel to the worktop which can be used as a receptacle for the tubing and cables which connect the apparatus used on the bench and their accessories, and a front wall protecting the rear wall of the duct.

2. Laboratory bench as claimed in claim 1, characterized in that its worktop (2) is detachable and in that a second duct (10) is provided under this worktop, which duct is adjacent to the first duct (1) and its vertical front wall is formed by the vertical rear wall (1a) of the first duct (1), the second duct being able to house fluid distribution manifolds.

3. Laboratory bench as claimed in any one of the preceding claims, characterized in that the ends of the first and second ducts (1, 10) are open allowing them to be continued if several similar benches are placed end to end to form lengths determined by a plurality of benches.
